# EUROPÄISCHE PATENTSCHRIFT

(11) **EP 1 923 634 B1**
(45) Veröffentlichungstag und Bekanntmachung des Hinweises auf die Patenterteilung: **28.06.2017**
(21) Anmeldenummer: 07033545.0
(22) Anmeldetag: 09.11.2007
(51) Int. Cl.: F23N 1/02, F23N 5/02, F23D 14/60

(54) **Regelung des Brenngas-Luft-Gemisches über die Brenner- oder Flammentemperatur eines Heizgerätes**
Adjustment of fuel gas/air mixture via the burner or flame temperature of a heating device
Réglage du mélange air / gaz combustible sur la température de flamme ou de brûleur d'un appareil de chauffage

(30) Priorität: 15.11.2006 DE 102006054106; 22.03.2007 AT 4522007
(43) Veröffentlichungstag der Anmeldung: 21.05.2008
(73) Patentinhaber: Vaillant GmbH, 42859 Remscheid (DE)
(72) Erfinder: Lehminger, Stefan, 51067 Köln (DE); Tomczak, Heinz-Jörg, 42549 Velbert (DE)
(74) Vertreter: Hocker, Thomas

(56) Entgegenhaltungen:
- WO-A-2006/000366
- JP-A- 57 202 417
- JP-A- 63 075 416

## Beschreibung

Die Erfindung bezieht sich auf ein Verfahren zur Regelung eines Brenngas-Luft-Gemisches über die am Brenner, an der Brennerflamme oder in der näheren Umgebung der Brennerflamme eines Heizgerätes gemessene Temperatur.

Zur Regelung eines Brenngas-Luft-Gemisches von Heizgeräten, insbesondere von Brennwertgeräten, kann die Messung der Brenner- oder Flammentemperatur genutzt werden. Grundlage einer solchen Regelung ist das Einstellen eines Brenngas-Luft-Gemisches auf eine Zieltemperatur, die z. B. am Brenner gemessen wird. Dabei ist zu beachten, dass größere Abweichungen in einer Temperaturdifferenz (zwischen einer Soll- und Ist-Temperatur) vermieden werden sollen, da ansonsten durch den Anstieg der entstehenden CO -Emissionen die Verbrennungsqualität leidet.

Die WO 2006/000366 A1 offenbart ein Verfahren zur Regelung eines Brenngas-Luft-Gemischs eines Brenners, bei dem die Flammentemperatur erfasst und in Abhängigkeit der gewünschten Brennerbelastung und Luftzahl auf eine Solltemperatur im stationären Zustand geregelt wird. Hierzu werden Kennlinien verwendet, welche der Brennerbelastung eine bestimmte Solltemperatur zuordnen. In Abhängigkeit des Luftmassenstroms wird eine Solltemperatur, auf die geregelt wird, ermittelt. Wird beispielsweise die Belastung erhöht, so wird einerseits die aktuelle Temperatur gemessen und die Solltemperatur bestimmt. Ist die Solltemperatur größer als die Ausgangstemperatur, so wird die Brennstoffmenge so lange angefettet, bis die Abweichung des Ist-Wertes vom Sollwert nicht mehr besteht. Da bei einem Lastwechsel aufgrund der Wärmekapazität des Brennersystems eine gewisse Trägheit zu erwarten ist, verändert sich die gemessene Temperatur auch dann im dynamischen Zustand, wenn die Brennstoffmenge nicht verändert wird. Während also beim Lastwechsel die Temperatur im dynamischen Zustand von einer Ausgangstemperatur auf eine höhere Solltemperatur kontinuierlich steigt, lehrt die WO 2006/000366 A1, zusätzlich die Brennstoffmenge anzufetten. Hierdurch wird das Brenngas-Luft-Gemisch zunächst überfettet; die Temperatur steigt über die Solltemperatur, weshalb die Brenngasmenge abgemagert wird, wodurch es zu einem Unterschreiten der Solltemperatur kommt. Letztendlich schwingt sich die Temperatur auf die Solltemperatur ein. Die JP 63 075416 A beschreibt ein Verfahren zur Regelung eines Brenners, wobei ein schnelleres Einregeln des Brenners möglich ist.

Der Erfindung liegt die Aufgabe zugrunde, ein Verfahren zur Regelung eines Brenngas-Luft-Gemisches über die Brenner- oder Flammentemperatur zur Verfügung zu stellen, bei dem zur Vermeidung von Schadstoffemissionen die Erwärmung bzw. die Abkühlung der Brennerkomponenten insbesondere während der Startphase und der Modulationsphase im dynamischen Zustand berücksichtigt wird.

Erfindungsgemäß wird dies gemäß den Merkmalen des Anspruchs 1 mit einem Verfahren zur Regelung eines Brenngas-Luft-Gemischs eines brenngasbetriebenen Brenners vorzugsweise eines Heizgerätes mit Hilfe eines Sensors zur Erfassung der Brenner- oder Flammentemperatur T und einer Regelung mit folgenden Verfahrensschritten realisiert:
- mit dem Sensor wird eine Ausgangstemperatur gemessen,
- bei Vorgabe einer Brennerbelastung werden der notwendige Brenngasvolumen- oder -massenstrom, unter Berücksichtigung der Verbrennungsluftzahl, des Verbrennungsluftvolumen- oder -massenstroms sowie aus einem Kennfeld oder einer Funktion die belastungsabhängige Brenner- oder Flammensolltemperatur bestimmt,
- aus der Ausgangstemperatur und der Brenner- oder Flammensolltemperatur wird ein zeitlicher Verlauf der Brenner- oder Flammentemperatur errechnet,
- gemäß des ermittelten Brenngasvolumen- oder -massenstroms und Verbrennungsluftvolumen- oder -massenstroms werden der Brenngas- und Verbrennungsluftstrom eingestellt,
- die Brenner- oder Flammentemperatur wird gemessen und mit dem errechneten Verlauf der Brenner- oder Flammentemperatur verglichen,
- ist die gemessene Brenner- oder Flammentemperatur zu einem bestimmten Zeitpunkt im dynamischen Verlauf ungleich der errechnete Brenner- oder Flammentemperatur zu diesem Zeitpunkt, so wird der Brenngasstrom oder die Luftmenge angepasst.

Hierdurch wird das Einregeln wesentlich beschleunigt.

Bei kleineren Abweichungen gilt: Ist die gemessene Brenner- oder Flammentemperatur zu einem bestimmten Zeitpunkt im dynamischen Verlauf kleiner als die errechnete Brenner- oder Flammentemperatur zu diesem Zeitpunkt, so wird der Brenngasstrom erhöht oder die Luftmenge reduziert. Ist die gemessene Brenner- oder Flammentemperatur zu einem bestimmten Zeitpunkt im dynamischen Verlauf größer als die errechnete Brenner- oder Flammentemperatur zu diesem Zeitpunkt, so wird der Brenngasstrom reduziert oder die Luftmenge erhöht. Bei größeren Abweichungen kann es durch die Veränderung des Gemischs zu einer Verschiebung der Flammenposition kommen, so dass oben genannte Maßnahmen nicht zwingend zur Regelung auf den Sollwert beitragen. In der Mehrzahl der Fälle ist jedoch aufgrund der stetigen Regelung und der deshalb relativ kleinen zu erwartenden Abweichungen davon auszugehen, dass bei einer zu kalten Flamme eine Anfettung zu einer Temperaturerhöhung führt und eine Abmagerung zu einem Temperaturabfall.

Für die Regelung des Brenngas-Luft-Gemischs wird ein PI-Regler bevorzugt. Mit einem PI-Regler wird ein Stellwert aus einer Regelabweichung (Differenz zwischen Soll- und Ist-Temperatur) bestimmt. Für einen PI-Regler gilt normalerweise, dass der P-Reglerteil eine auftretende Regeldifferenz schnell auszugleichen versucht, wobei die I-Reglerkomponente anschließend die restliche Regeldifferenz beseitigt. Somit arbeitet ein PI-Regler bei entsprechender Einstellung schnell und präzise.

Die Wahl eines I-Reglers bzw. P-Reglers könnte hingegen nachteilig sein. Abhängig vom System, kann die Regelung bei einem sehr groß gewählten Integralen Anteil (I-Anteil) zwar sehr schnell regeln, allerdings ist ein großer Sprung im Temperaturverlauf bzw. ein starker CO-Ausstoß zu verzeichnen. Bei der Wahl eines sehr kleinen I-Anteils ist der Sprung sehr klein, die Regelungszeit jedoch ist sehr lang.

Für ein zuverlässiges Messergebnis muss die Trägheit eines Temperaturmesssystems berücksichtigt werden. Diese kann sowohl auf den verwendeten Messfühlern, als auch auf das Systemverhalten selbst, zurückgeführt werden.

Die Erfindung wird nun anhand der Figuren detailliert erläutert. Hierbei zeigen
- Figur 1: einen Verlauf der Brennertemperatur T in Abhängigkeit der Belastung *Q̇* nach dem Stand der Technik,
- Figur 2: einen Verlauf der Brennertemperatur T in Abhängigkeit der Zeit t während eines Modulationssprungs von 20 kW auf 10 kW,
- Figur 3: einen Verlauf der CO-Emissionswerte in Abhängigkeit der Zeit t während eines Modulationssprungs von 20 kW auf 10 kW,
- Figur 4: einen Verlauf der Brennertemperatur T in Abhängigkeit der Zeit t während eines Aufheizvorgangs über lineare Kennlinien,
- Figuren 5 bis 7: eine Regelung der Modulation auf einer höheren Leistung nach dem erfindungsgemäßen Verfahren und
- Figuren 8 bis 10: eine Regelung der Modulation auf einer niedrigen Leistung nach dem erfindungsgemäßen Verfahren.

Wie der Figur 1 zu entnehmen ist, ist die Brenneroberflächentemperatur T bei einer höheren Leistung niedrig und bei einer niedrigen Belastung hoch, da die Flamme mit zunehmender Belastung *Q̇* von der Brenneroberfläche abhebt.

Figur 2 zeigt das Systemverhalten während eines Belastungswechsels (Modulationssprungs) des Heizgerätes von 20 kW auf 10 kW. Das Diagramm verdeutlicht, dass im Betrieb der Unterschied zwischen einer Brenner- oder Flammensolltemperatur T₂, auf welche geregelt werden soll, und einer Ausgangstemperatur T₀ verhältnismäßig groß sein kann. Ähnlich verhält sich das System beim Startvorgang, denn das Heizgerät (bzw. die Brennertemperatur) gelangt hier vom kalten Zustand in einen modulationsabhängigen heißen Zustand.

Kurve 3 in Figur 2 stellt das Verhalten eines Heizgerätes bei Modulationssprung von 20 kW auf 10 kW unter der Bedingung, dass die Luftzahl Lambda konstant gehalten wird, dar.

Dabei folgt die Brenner- oder Flammentemperatur der Kurve 3 in Abhängigkeit der Zeit t, die mittels einer Exponential-Funktion wiedergegeben werden kann, bis zu einem stationären Endwert.

Die bei Modulationssprüngen während der Modulation stattfindende Aufheiz- bzw. Abkühlvorgänge können durch folgende Funktion beschrieben werden: ${T}_{1} \left(t\right) = {T}_{0} + \left({T}_{2}-{T}_{0}\right) ⋅ {e}^{- \frac{τ}{t}}$

In der Gleichung 1 bedeuten
T₀- die Ausgangsbrenner- oder -flammentemperatur,
T₂- die Brenner- oder Flammensolltemperatur,
T₁ (t) - der zeitliche Verlauf der Brenner- oder Flammensolltemperatur,
t - die Zeit und
*τ* - ein Regelungsparameter, der vorgegeben wird und Einfluss auf den Gradienten hat.

Das erfindungsgemäße Verfahren ermöglicht die Abwandlung eines stationären Soll-Temperaturwertes T₂ der Regelung in einen Soll-Wert T₁ (t) in Abhängigkeit der Zeit, wobei der zeitliche Verlauf der Brenner- oder Flammensolltemperatur T₁ einer e-Funktion (wie Kurve 3, Figur 2) folgt und abhängig von der Ausgangs- und Brenner- oder Flammensolltemperatur der Modulation bzw. des Belastungswechsels ist.

Indikator für ein gut funktionierendes Regelungssystem sind neben den CO₂ Emissionen, die aus dem Luftüberschuss resultieren, besonders unter Sicherheitsaspekten, die CO-Emissionen. Figur 3 zeigt Werte der CO-Emissionen des Systems bei einem exemplarischen Modulationssprungs von 20 kW auf 10 kW.

Die Kurve 1 zeigt einen CO-Verlauf für den Fall, dass eine Regelung die Gasmenge derart dosieren würde, dass sofort nach dem Brennerstart auf den Temperaturzielwert geregelt werden würde. In diesem Fall würde aufgrund der großen Temperaturdifferenz die Gasarmatur so stark geöffnet, dass die Verbrennung nicht mehr standardmäßig bzw. normkonform "sauber" wäre. Man erkennt am Anfang einen deutlich überhöhten CO-Ausstoß, der mit zunehmender Zeit sinkt. Kurve 2 zeigt einen CO-Verlauf, der sich unter Berücksichtigung des erfindungsgemäßen Vorgehens bei dem gleichen Modulationssprung (von 20 kW auf 10 kW) einstellt.

Der CO-Ausstoß nach der erfindungsgemäßen Regelung, dargestellt als Kurve 2 in Figur 3, zeigt dass die CO-Emissionen permanent auf einem niedrigen Niveau gehalten werden können. Somit werden die bei der Verbrennung, insbesondere während der Aufheizphase bei Start oder bei Modulationssprüngen entstehenden überhöhten Schadstoffemissionen verhindert, die sich einstellen würden, wenn ohne das erfindungsgemäße Vorgehen direkt auf die Zieltemperatur geregelt würde.

Während des Startvorgangs selbst kommt es in der Regel zu einer unvollständigen Verbrennung, insbesondere aufgrund einer systembedingten Gemischanfettung. Dieser Effekt hat einen für den Gerätestart charakteristischen, hohen CO-Ausstoß zur Folge. Dieser CO-Anstieg wird als systembedingt bei der erfindungsgemäßen Regelung vorausgesetzt und ist von den dargestellten CO-Verläufen zu differenzieren.

Ein anderes Ausführungsbeispiel sieht eine Annäherung der Soll-Temperatur T₁ dem Aufheizverhalten des Systems (Kurve 6, Figur 4) über lineare Teilabschnitte innerhalb einer Kennlinie vor, z. B. über einen Ansatz mit zwei (Kurve 5, Figur 4) oder mit mehreren Abschnitten (Kurve 4, Figur 4) derartig, dass stets eine ausreichende Verbrennungsqualität gewährleistet ist.

Zunächst wird das Verfahren für eine Regelung der Modulation auf einer höheren Brennerleistung beschrieben. Hier ist von einem ausgeschalteten Brenner und von einem Heizgerät, das sich in einem Standby - Zustand befindet, auszugehen. Mit einem Temperatursensor, vorzugsweise mit einem PTC-Sensor, wird eine Ausgangstemperatur T₀ am Brenner, z. B. T₀ = 25°C gemessen.

Bei einer Wärmeanforderung, z.B. *Q̇*=20 kW, wird am Gebläse ein entsprechender Luftmassenstrom (z.B. für Lambda = 1,3 und *Q̇*=20 kW) über einen Massenstromsensor eingestellt. Aus einer hinterlegten Gasarmatur-Kennlinie, wie in Figur 5 dargestellt, wird die der Wärmeanforderung von 20 kW entsprechende Schrittzahl (z.B. 280) bestimmt und eingestellt. Aus einer hinterlegten Temperatur-Kennlinie wird die der Wärmeanforderung von 20 kW entsprechende belastungsabhängige Brenner- oder Flammensolltemperatur T₂ ermittelt, z.B. T₂ = 350 °C (s. Figur 6).

Der Zeitpunkt eines Modulationssprungs bzw. einer Wärmebelastungsänderung wird fest gehalten, indem die Zeit t auf den Wert 0 gesetzt wird. Zu jedem nachfolgenden Zeitpunkt t₁ bis tₓ, wird der zeitliche Verlauf der Brenner- oder Flammensolltemperatur T₁ nach der Gleichung 1 bestimmt (Figur 7). Die Brenner- oder Flammentemperatur wird gemessen und mit der errechneten Brenner- oder Flammensolltemperatur T₁ (t) verglichen.

Die Regelung greift nur dann ein, wenn eine Abweichung der gemessenen Brenner- oder Flammentemperatur (Ist-Temperatur) von der errechneten Brenner- oder Flammensolltemperatur T₁ (t) (Soll-Temperatur) auftritt. Diese Abweichung zwischen der Ist- und Soll-Temperatur wird über den Schrittmotor der Gasarmatur geregelt, so dass wenn die gemessene Brenner- oder Flammentemperatur größer als die errechneten Brenner- oder Flammensolltemperatur T₁ (t) ist, der Brenngasstrom reduziert oder die Luftmenge erhöht wird oder wenn die gemessene Brenner- oder Flammentemperatur kleiner ist als die errechneten Brenner- oder Flammensolltemperatur T₁ (t), der Brenngasstrom erhöht oder die Luftmenge reduziert wird.

Das erfindungsgemäße Verfahren wird beendet, sobald die gemessene Brenner- oder Flammentemperatur der Brenner- oder Flammensolltemperatur T₂ entspricht.

Eine Regelung der Modulation auf einer niedrigen Belastung erfolgt ähnlich der oben beschriebenen Regelung und ist den Figuren 8 bis 10 zu entnehmen. Dabei wird von der bereits oben erwähnten aktuellen Belastung, z.B. *Q*=20 kW und von der am Brenner gemessenen Ausgangstemperatur T₀, z.B. T₀=350°C ausgegangen. Nach der Modulationsänderung von *Q*=20 kW auf *Q*=10 kW regelt das Gebläse die entsprechende Luftmenge und die Gasarmatur wird abhängig von dem gemessenen Luftmassenstrom auf die zu erwartende Schrittzahl (in diesem Fall 150 Steps) eingestellt. Die notwendige Schrittzahl wird aus der hinterlegten Gasarmaturen-Kennlinie ermittelt.

Die Temperatur steigt mit reduzierter Belastung und der Anstieg folgt der dargestellten Kurve. Aus der hinterlegten Temperatur-Kennlinie wird die für *Q*=10 kW entsprechende Brenner- oder Flammensoll-Temperatur T₂, z.B. T₂ = 550°C ermittelt. Der Zeitpunkt des Modulationssprungs wird fest gehalten, indem die Zeit t auf den Wert 0 gesetzt wird. Zu jedem Zeitpunkt t₁ bis tₓ der jetzt laufenden Zeit, wird der zeitliche Verlauf der Brenner- oder Flammensolltemperatur T₁ nach der Gleichung 1 bestimmt und mit der aktuellen, gemessenen Brenner- oder Flammentemperatur verglichen. Abweichungen zwischen der gemessenen und errechneten Temperatur werden ebenfalls über eine Verstellung des Schrittmotors der Gasarmatur ausgeglichen.

Mit dem erfindungsgemäßen Regelungsverfahren sollen die bei der Verbrennung, insbesondere beim Start oder bei Modulationssprüngen während der Modulation, entstehenden Schadstoffemissionen verhindert werden. Dabei wird nicht direkt auf einen vorgegebenen End-Soll-Temperaturwert geregelt, sondern indem das natürliche Aufheizverhalten bzw. Abkühlverhalten des Systems in die Regelung integriert wird. Somit werden größere Sprünge in der Temperaturdifferenz zwischen der Soll- und Ist-Temperatur vermieden und eine gute Verbrennungsqualität erreicht.

Mit Hilfe des erfindungsgemäßen Verfahrens ist es möglich, eine Regelung ausgerichtet auf die Messung der Brenner- oder Flammentemperatur für Modulationssprünge anzupassen.

Ein unsauberes Systemverhalten, z. B. beim Aufheizen des Systems nach dem Brennerstart, wird vermieden, in dem die Regelung nach dem Brennerstart immer im Betrieb ist und die Verbrennungsqualität permanent geprüft und geregelt wird.

## Patentansprüche

1. Verfahren zur Regelung eines Brenngas-Luft-Gemischs eines brenngasbetriebenen Brenners vorzugsweise eines Heizgerätes mit Hilfe eines Sensors zur Erfassung der Brenner- oder Flammentemperatur (T) und einer Regelung mit folgenden Verfahrensschritten:
- mit dem Sensors wird eine Ausgangstemperatur T₀ gemessen,
- bei Vorgabe einer Brennerbelastung (*Q*) werden der notwendige Brenngasvolumen- (*V_{B}*) oder -massenstrom (*m_{B}*), unter Berücksichtigung der Verbrennungsluftzahl (*λ*) der Verbrennungsluftvolumen- (*V̇_{L}*) oder-massenstrom (*m_{L}*) sowie aus einem Kennfeld oder einer Funktion die belastungsabhängige Brenner- oder Flammensolltemperatur *T₂* = *f*(*Q*) bestimmt,
- aus der Ausgangstemperatur T₀ und der Brenner- oder Flammensolltemperatur T₂ wird eine zeitlicher Verlauf der Brenner- oder Flammensolltemperatur *T*₁(*t*) = *f(T*₀*,T*₂*,t*) errechnet,
- gemäß des ermittelten Brenngasvolumen- (*V_{B}*) oder -massenstroms (*m_{B}*) und Verbrennungsluftvolumen- (*V_{L}*) oder -massenstroms (*m_{L}*) werden der Brenngas- und Verbrennungsluftstrom eingestellt,
- die Brenner- oder Flammentemperatur wird gemessen und mit der errechneten Brenner- oder Flammensolltemperatur T₁(t) verglichen,
- ist die gemessene Brenner- oder Flammentemperatur zu einem bestimmten Zeitpunkt t im dynamischen Verlauf grösser als die errechneten Brenner- oder Flammensolltemperatur T1 (t) zu diesem Zeitpunkt t, so wird der Brenngasstrom reduziert oder die Luftmenge erhöht,
- ist die gemessene Brenner- oder Flammentemperatur zu einem bestimmten Zeitpunkt t im dynamischen Verlauf kleiner als die errechneten Brenner- oder Flammensolltemperatur T1 (t) zu diesem Zeitpunkt t, so wird der Brenngasstrom erhöht oder die Luftmenge reduziert.

2. Verfahren zur Regelung eines Brenngas-Luft-Gemischs nach Anspruch 1 **dadurch gekennzeichnet, dass** die Bestimmung des zeitlichen Verlaufs der Brenner-oder Flammensolltemperatur gemäß einer Formel ${T}_{1} \left(t\right) = {T}_{0} + \left({T}_{2}-{T}_{0}\right) ⋅ {e}^{- \frac{ }{t}}$ erfolgt, wobei *τ* ein Regelungsparameter ist.

3. Verfahren zur Regelung eines Brenngas-Luft-Gemischs nach einem der Ansprüche 1 oder 2, **dadurch gekennzeichnet, dass** das Verfahren beendet wird, wenn die gemessene Brenner- oder Flammentemperatur der Brenner- oder Flammensolltemperatur T₂ entspricht.

4. Verfahren zur Regelung eines Brenngas-Luft-Gemischs nach Anspruch 3, **dadurch gekennzeichnet, dass** die Regelung des Brenngas-Luft-Gemischs nach Erreichen der Flammensolltemperatur T₂ gemäß einer konventionellen PI-Regelung erfolgt.

## Claims

1. Method for controlling a fuel gas/air mixture of a fuel gas operated burner, preferably a heating device, by means of a sensor for detecting the burner or flame temperature (T) and a control comprising the following method steps:
- an initial temperature T₀ is measured by the sensor,
- for a given burner load (*Q̇*), the required fuel gas volume flow (*V̇_{B}*) or fuel gas mass flow (*ṁ_{B}*), the combustion air volume flow (*V̇_{L}*) or combustion air mass flow (*ṁ_{L}*) taking into account the combustion air value (*λ*), as well as the load dependent burner or flame target temperature *T*₂ = *f(Q̇)* from a characteristic map or a function are determined,
- from the initial temperature T₀ and the burner or flame target temperature T₂ the burner or flame target temperature over time *T*₁*(t)* = *f(T*₀, *T*₂*,* t) is calculated,
- according to the determined fuel gas volume flow (*V̇_{B}*) or fuel gas mass flow (*ṁ_{B}*) and combustion air volume flow (*V̇_{L}*) or combustion air mass flow (*ṁ_{L}*) the fuel gas flow and combustion air flow are adjusted,
- the burner or flame temperature is measured and compared with the calculated burner or flame target temperature T₁(t),
- if the measured burner or flame temperature at a specific time t in the dynamic running is higher than the calculated burner or flame temperature T₁(t) at that time t, the fuel gas flow is reduced or the air volume increased,
- if the measured burner or flame temperature at a specific time t in the dynamic running is lower than the calculated burner or flame temperature T₁(t) at that time t, the fuel gas flow is increased or the air volume reduced.

2. Method for controlling a fuel gas/air mixture according to claim 1, **characterized in that** the burner or flame target temperature over time is calculated according to a formula ${T}_{1} \left(t\right) = {T}_{0} + \left({T}_{2}-{T}_{0}\right) ⋅ {e}^{- \frac{τ}{t}} ,$ wherein *τ* is a control parameter.

3. Method for controlling a fuel gas/air mixture according to any of claims 1 or 2, **characterized in that** the method is terminated if the measured burner or flame temperature corresponds to the burner or flame target temperature T₂.

4. Method for controlling a fuel gas/air mixture according to claim 3, **characterized in that** controlling the fuel gas/air mixture is carried out according to a conventional PI control when the flame target temperature T₂ has been reached.

## Revendications

1. Procédé de régulation d'un mélange de gaz combustible et d'air d'un brûleur fonctionnant au gaz combustible, de préférence d'un appareil de chauffage, à l'aide d'un capteur pour détecter la température (T) du brûleur ou des flammes et d'une régulation avec les étapes de procédé suivantes :
- une température de sortie T₀ est mesurée avec le capteur,
- lors de l'affectation d'une charge de brûleur (Q), on détermine le flux volumique (*V̇_{B}*) ou le flux massique (*ṁ_{B}*) nécessaire du gaz combustible en tenant compte de l'indice d'air de combustion (λ) du flux volumique (*V̇_{L}*) ou du flux massique (*ṁ_{L}*) de l'air de combustion et l'on détermine également à partir d'un diagramme caractéristique ou d'une fonction la température théorique *T*₂ = *f(Q̇)* du brûleur ou des flammes en fonction de la charge,
- on calcule à partir de la température de sortie T₀ et de la température théorique T₂ du brûleur ou des flammes une variation dans le temps de la température théorique T₁(t) = *f*(T₀, T₂, t) du brûleur ou des flammes,
- en fonction du flux volumique (*V̇_{B}*) ou du flux massique (*ṁ_{B}*) du gaz combustible ainsi que du flux volumique *(V̇_{L})* ou du flux massique (*ṁ_{L}*) de l'air de combustion déterminés, on règle les flux de gaz combustible et d'air de combustion,
- la température du brûleur ou des flammes est mesurée et comparée à la température théorique T₁(t) calculée du brûleur ou des flammes,
- lorsque la température mesurée du brûleur ou des flammes à un instant déterminé t de la variation dynamique est plus grande que la température calculée T₁(t) du brûleur ou des flammes à cet instant t, le flux de gaz combustible est réduit ou la quantité d'air est augmentée,
- lorsque la température mesurée du brûleur ou des flammes à un instant déterminé t de la variation dynamique est plus petite que la température calculée T₁(t) du brûleur ou des flammes à cet instant t, le flux de gaz combustible est augmenté ou la quantité d'air est réduite.

2. Procédé de régulation d'un mélange de gaz combustible et d'air selon la revendication 1, **caractérisé en ce que** la détermination de la variation dans le temps de la température théorique du brûleur ou des flammes se fait selon une formule ${T}_{1} \left(t\right) = {T}_{0} + \left({T}_{2}-{T}_{0}\right) . {e}^{- \frac{τ}{t}} ,$ où τ est un paramètre de régulation.

3. Procédé de régulation d'un mélange de gaz combustible et d'air selon la revendication 1 ou 2, **caractérisé en ce que** le procédé est terminé lorsque la température mesurée du brûleur ou des flammes correspond à la température théorique T₂ du brûleur ou des flammes.

4. Procédé de régulation d'un mélange de gaz combustible et d'air selon la revendication 3, **caractérisé en ce que** la régulation du mélange de gaz combustible et d'air se fait après avoir atteint la température théorique T₂ des flammes selon une régulation PI classique.
